# EUROPÄISCHE PATENTSCHRIFT

(11) **EP 2 524 888 B1**
(45) Veröffentlichungstag und Bekanntmachung des Hinweises auf die Patenterteilung: **19.11.2014**
(21) Anmeldenummer: 11166441.3
(22) Anmeldetag: 17.05.2011
(51) Int. Cl.: B65H 1/30, B65H 5/24

(54) **Vorrichtung und Verfahren zum automatischen Beschicken eines Buchdeckenmagazins einer Buchfertigungsstrasse**
Device and method for automatic filling a book cover cartridge of a book production line
Dispositif et procédé de remplissage automatique d'une cartouche de couvertures de livres d'une voie de fabrication de livres

(43) Veröffentlichungstag der Anmeldung: 21.11.2012
(73) Patentinhaber: Müller Martini Holding AG, 6052 Hergiswil (CH)
(72) Erfinder: Gärtner, Stefan, 97993, Creglingen (DE); Tissler, Markus, 97980, Bad Mergentheim (DE)

(56) Entgegenhaltungen:
- EP-A1- 1 219 552
- DE-A1- 2 715 705
- DE-A1- 3 607 642
- US-A- 5 197 590

## Beschreibung

Die Erfindung betrifft eine Vorrichtung und ein Verfahren zum automatischen Beschicken eines Buchdeckenmagazins einer Buchfertigungsstraße, gemäss dem Oberbegriff des Anspruchs 1 bzw. gemäss dem Oberbegriff des Anspruchs 12 sowie eine Buchfertigungsstraße mit einer solchen Vorrichtung.

Aus DE19756374 B4, DE20202513 U1, DE3614216 A1 und CH693361 A sind Buchdeckenanleger bekannt, die nach dem Nonstop-Prinzip arbeiten. Charakteristisch für diese Buchdeckenanleger ist eine Zuführeinrichtung sowie ein Buchdeckenmagazin mit definierter Kapazität bzw. Stapelhöhe, in dem die Buchdecken für den Vereinzelungsprozess vorausgerichtet werden. Die jeweils unterste Buchdecke wird im Buchdeckenmagazin durch verschiedene Vereinzelungsorgane vom Stapel getrennt und einer Einhängemaschine der Buchfertigungsstraße zugeführt, in der die Vereinigung der Buchdecke mit einem zugehörigen Buchblock stattfindet.

Das Buchdeckenmagazin wird üblicherweise zunächst von Hand bzw. im Nonstop-Betrieb aus einem auf einer Zuführeinrichtung aufliegenden Schuppenstrom heraus derart befüllt, dass sich ein Stapel übereinander liegender Buchdecken ausbildet. Der Vorschub der Zuführeinrichtung wird über die Stapelhöhe des im Buchdeckenmagazin befindlichen Stapels der Buchdecken derart gesteuert, dass sich die dem Buchdeckenmagazin zugeführten Buchdecken immer nahezu horizontal über den Stapel schieben und diesen weiter auffüllen. Die gestapelten Buchdecken durchlaufen dabei das Buchdeckenmagazin von oben nach unten bis zu ihrer Vereinzelung annähernd vertikal, während darüber weitere Buchdecken auf den Stapel gelegt werden. Die Stapelhöhe im Buchdeckenmagazin sollte dabei immer annähernd der Abgabehöhe der Zuführeinrichtung entsprechen, um ein Abkippen nachfolgender Buchdecken in das Buchdeckenmagazin zu verhindern. Bei einer geringen Stapelhöhe ist die Fallhöhe der Buchdecken relativ gross, sodass es vor allem bei Buchdecken mit kleinen Formaten zu deren Aufstellen auf dem Magazinboden und damit zu einer Blockade des Buchdeckenmagazins kommen kann.

Die EP2386507A1 betrifft eine Vorrichtung und ein Verfahren zum Zuführen von Buchdecken zu einer Buchfertigungsstrasse, wobei kleinere Lose von Buchdecken in einer vorbestimmten Reihenfolge gleichzeitig auf der Zuführeinrichtung abgelegt und im Schuppenstrom dem Buchdeckenmagazin automatisch zugeführt werden können. Kommt es beispielsweise aufgrund der Verarbeitung eines neuen Auftrags zu einem Formatwechsel muss das Buchdeckenmagazin bei diesem Verfahren vollständig geleert werden, damit eine Formatverstellung behinderungsfrei ausgeführt werden kann. Ist die Formatverstellung beendet können die das neue Format aufweisenden Buchdecken dem Buchdeckenmagazin über die Zuführeinrichtung zugeführt werden. Gerade bei Formatwechseln ist die Fallhöhe jedoch oft zu hoch, da noch keine Buchdecken im Buchdeckenmagazin liegen. Die in das leere Buchdeckenmagazin fallenden Buchdecken können daher in das Buchdeckenmagazin abkippen und ein exaktes Befüllen behindern. Ebenso kann es passieren, dass sich die Vorderkante der untersten Buchdecke am Magazinboden oder an verschiedenen Vereinzelungsorganen verhakt. Oft verhindert auftretende Reibung zwischen Vereinzelungsriemen und der Vorderkante der untersten Buchdecke ein Befüllen des Buchdeckenmagazins.

In der EP1219552A1 ist eine Beschickungsvorrichtung eines Bogenanlegers offenbart. Mittels eines Förderbands werden einem, über dem Bogenanleger angeordneten, vertikalen Schacht Druckbogen zugeführt. Mit einer rückziehbaren, horizontalen Ebene, welche in dem vertikalen Schacht zwischen dem Ende des Förderbands und dem Bogenanleger angeordnet ist, wird die Fallhöhe der zugeführten Druckbogen reduziert. Ein auf der rückziehbaren Ebene aus Druckbogen gebildeter Stapel, gelangt nach dem seitlichen zurückziehen der Ebene aus dem Schacht in geordneter Weise zum Bogenanleger.

Es ergibt sich die Aufgabe, eine Vorrichtung und ein Verfahren zum automatischen Beschicken eines Buchdeckenmagazins einer Buchfertigungsstraße bereitzustellen, welche auch bei Kleinauflagen mit jeweils unterschiedlichen Formaten von Buchdecken ein Abkippen von Buchdecken in das Buchdeckenmagazin verhindern.

Diese Aufgabe wird durch eine Vorrichtung und ein Verfahren zum automatischen Beschicken eines Buchdeckenmagazins einer Buchfertigungsstraße gemäss den Merkmalen des jeweiligen kennzeichnenden Teils der unabhängigen Ansprüche gelöst. Vorteilhafte Ausführungsformen bzw. weitere vorteilhafte Verfahrensschritte sind in den jeweiligen Unteransprüchen angegeben.

Es ist ein eine weitere im Wesentlichen horizontale Ebene bildendes Abnahmeelement in einem Bereich zwischen der Zuführeinrichtung und dem Magazinboden in das Buchdeckenmagazin einführbar ausgebildet und wird in das Buchdeckenmagazin eingeführt. Dies erweist sich insbesondere bei der Verarbeitung von Sonderbuchdecken, d.h. bei Buchdecken mit sehr kleinen Formaten, bei leichten Buchdecken, bei scharfkantigen Buchdecken, bei Buchdecken mit geringer Steifigkeit oder bei Buchdecken aus Kunststoff als vorteilhaft.

Dabei wird das Abnahmeelement vorteilhaft vor dem Zuführen von Buchdecken zum Buchdeckenmagazin in das Buchdeckenmagazin eingeführt und nach dem Zuführen zumindest einer Buchdecke wieder aus dem Buchdeckenmagazin entfernt. Sowohl das Einführen als auch das Entfernen des Abnahmeelements erfolgt im Wesentlichen vertikal oder im Wesentlichen horizontal.

Ein Abkippen der zugeführten Buchdecken in das leere Buchdeckenmagazin wird durch die verringerte Fallhöhe bis zum Abnahmeelement effektiv verhindert. Die Vorderkante der untersten Buchdecke eines neuen Stapels kann ohne Behinderung bei geringer Reibung auf dem Abnahmeelement bis an eine stromabwärtige Magazinbegrenzung gleiten und exakt geführt im Buchdeckenmagazin abgelegt werden. Sind genügend Buchdecken eingelaufen, kann das Abnahmeelement wieder abgesenkt oder anderweitig aus dem Buchdeckenmagazin entnommen und der Stapel vollständig aufgefüllt werden. Die im Stapel jeweils oben liegende Buchdecke übernimmt dann die Funktion des Abnahmeelements.

Erfindungsgemäss ist das Abnahmeelement bei mit Buchdecken befülltem Buchdeckenmagazin zumindest auf gleicher Höhe mit dem Magazinboden oder unterhalb des Magazinbodens angeordnet.

Gemäß einer vorteilhaften Ausführungsform der Vorrichtung weist der Magazinboden zumindest eine Ausnehmung auf, in der ein im Wesentlichen horizontal ausgerichtetes Abnahmeelement im Wesentlichen parallel zur Ebene des Magazinbodens vertikal verstellbar angeordnet ist.

Gemäß einer weiteren vorteilhaften Ausführungsform ist das Abnahmeelement von oben und quer zur Transportrichtung gesehen mittig im Buchdeckenmagazin angeordnet.

In einer vorteilhaften Ausführungsform ist das Abnahmeelement als ein im Magazinboden angebrachtes und zumindest annähernd parallel zu diesem angeordnetes Gleitblech ausgebildet.

Gemäß einer weiteren vorteilhaften Ausführungsform ist das Abnahmeelement im Buchdeckenmagazin mittels einer Hubeinrichtung auf ein vorbestimmtes Niveau anhebbar. Bei einem Formatwechsel wird das Buchdeckenmagazin zunächst entleert und dann das Abnahmeelement mittels einer Hubeinrichtung, beispielsweise ein Hubmagnet, Elektromotor oder Pneumatikzylinder, auf das vorbestimmte Niveau angehoben, bei der ein Abkippen sowie ein Aufstellen der Buchdecken ausgeschlossen ist.

Gemäß einer weiteren vorteilhaften Ausführungsform ist das Abnahmeelement steckbar an der Hubeinrichtung befestigt. Das Abnahmeelement kann demnach auch nur als Zusatzteil ausgeführt sein.

Gemäß einer weiteren vorteilhaften Ausführungsform ist ein Antrieb des Abnahmeelements intermittierend ansteuerbar, um eine Art Rüttelbewegung zu erzeugen. Alternativ ist das Abnahmeelement mit einem Vibrationselement verbunden. Das Vibrationselement ist in der Arbeitsstellung des Abnahmeelements aktiv und in der abgesenkten Ruhestellung des Abnahmeelements inaktiv, d.h. das Abnahmeelement wird in seinem in das Buchdeckenmagazin eingeführten Zustand vibriert, wodurch zumindest die erste in das Buchdeckenmagazin eingeführte Buchdecke eines neuen Auftrags ebenfalls vibriert. Dies erleichtert das Gleiten besonders kleiner, leichter Buchdecken im Buchdeckenmagazin bzw. auf dem Magazinboden erheblich.

Die Vorrichtung findet bevorzugt Verwendung in einer Buchfertigungsstraße.

Nachstehend wird die Erfindung anhand von Figuren näher erläutert. Es zeigen
- Figur 1: eine perspektivische Darstellung auf eine mit Buchdecken belegte Zuführeinrichtung und ein Buchdeckenmagazin einer erfindungsgemäßen Vorrichtung, in einer Ansicht von schräg oben,
- Figur 2: einen Schnitt II-II durch die Zuführeinrichtung und das Buchdeckenmagazin aus Figur 1, mit einem in Ruhestellung befindlichen Abnahmeelement, gemäß einem ersten Ausführungsbeispiel,
- Figur 3: eine Darstellung analog Figur 2, jedoch mit dem in einer Arbeitsstellung befindlichen Abnahmeelement,
- Figur 4: eine Draufsicht auf die Vorrichtung aus Figur 1, jedoch mit einem leeren Buchdeckenmagazin, d.h. in einem der Darstellung in der Figur 1 vorangehenden Verfahrensschritt und

In den Figuren sind gleiche Teile mit gleichen Bezugszeichen versehen. Zur besseren Übersicht sind nicht in allen Figuren alle Bezugszeichen eingetragen.

Die Figuren zeigen eine Vorrichtung 1 zum automatischen Beschicken eines Buchdeckenmagazins 2 einer nicht näher dargestellten Buchfertigungsstraße mit Buchdecken 3. Die Vorrichtung 1 weist eine stromauf des Buchdeckenmagazins 2 angeordnete Zuführeinrichtung 4 sowie ein lediglich temporär im Buchdeckenmagazin 2 angeordnetes Abnahmeelement 5 (Figuren 2 bis 4) auf und ist für Kleinauflagen mit unterschiedlichen Formaten von Buchdecken 3 geeignet. In Figur 1 sind zwei auf der Zuführeinrichtung 4 befindliche Stapel 6, 6' mit geschuppten, d.h. teilweise übereinander liegenden Buchdecken 3 jeweils unterschiedlichen Formats dargestellt. Zudem ist ein im Buchdeckenmagazin 2 gebildeter Stapel 6" mit vollständig übereinander angeordneten Buchdecken 3 erkennbar, welche ein von den Buchdecken 3 der Stapel 6, 6' unterschiedliches Format aufweisen. Die Buchdecken 3 sind in einer Transportrichtung 7 durch die Vorrichtung 1 förderbar.

Die Zuführeinrichtung 4 weist einen Tisch 8 sowie ein um eine stromabwärtige Umlenkrolle 9 und um eine nicht dargestellte stromaufwärtige Umlenkrolle umlaufendes und auf dem Tisch 8 aufliegendes Förderband 10 auf (Figur 2). Seitlich des Förderbandes 10 sind zwei Seitenführungen 11, 11' in Transportrichtung 7 hintereinander angeordnet. Die Seitenführungen 11, 11' sind quer zur Transportrichtung 7 verschiebbar ausgebildet, sodass Buchdecken 3 mit verschiedenen Formaten auf der Zuführeinrichtung 4 zum Buchdeckenmagazin 2 gefördert werden können. Zur weiteren Anordnung und Ausbildung der Zuführeinrichtung 4 sowie zur Verstellung der Seitenführungen 11, 11' wird auf die EP2386507A1 verwiesen.

Die Zuführeinrichtung 4 und das Buchdeckenmagazin 2 sind in Transportrichtung 7 gesehen hintereinander angeordnet. Das Buchdeckenmagazin 2 weist einen Magazinboden 12, eine in Transportrichtung 7 stromaufwärtige sowie eine stromabwärtige Magazinbegrenzung 13, 13', seitliche Führungselemente 14, 14' und eine in Figur 1 durch die den Stapel 6" bildenden Buchdecken 3 verdeckte, jedoch in den Figuren 2 bis 4 dargestellte Vereinzelungseinrichtung 15 auf. Die Vereinzelungseinrichtung 15 besitzt zwei voneinander beabstandete, parallel zueinander angeordnete, um zwei Umlenkrollen 16, 16' umlaufende Transportbänder 17, 17' (Figur 4), welche im Bereich des Buchdeckenmagazins 2 den Magazinboden 12 bilden, sich jedoch stromauf bis in den Bereich unterhalb der Zuführeinrichtung 4 erstrecken (Figuren 2, 3). Zumindest eine der Umlenkrollen 16, 16' ist mit einem nicht dargestellten Antrieb verbunden. Die Vereinzelungseinrichtung 15 gewährleistet eine Entnahme der jeweils untersten Buchdecke 3 aus dem Stapel 6".

Das Buchdeckenmagazin 2 weist einen dieses nach unten begrenzenden, eine im Wesentlichen horizontale, vorzugweise jedoch in Transportrichtung 7 leicht ansteigende Ebene ausbildenden Magazinboden 12 auf, sodass die in das Buchdeckenmagazin 2 geförderten Buchdecken 3 auf dem Magazinboden 12 stapelbar sind und dabei vorteilhaft an der stromaufwärtigen Magazinbegrenzung 13 definiert anliegen. Die stromaufwärtige Magazinbegrenzung 13 ist mittels eines Halteelements 19 an der Zuführeinrichtung 4 befestigt, wobei das Halteelement 19 Führungsstangen 20 zur seitlichen Verstellung der hinteren Führungselemente 14 aufnimmt.

Zwischen der stromabwärtigen Magazinbegrenzung 13' und der Vereinzelungseinrichtung 15 ist ein Spalt 21 ausgebildet, durch den jeweils eine aus dem Stapel 6" vereinzelte Buchdecke 3, das Buchdeckenmagazin 2 in Transportrichtung 7 verlässt.

Gemäss der Figuren 2 bis 4 ist das Abnahmeelement 5 in das Buchdeckenmagazin 2, d.h. in den Bereich zwischen der Zuführeinrichtung 4 und dem Magazinboden 12 einführbar ausgebildet, wodurch eine weitere im Wesentlichen horizontale Ebene zur Aufnahme der in das Buchdeckenmagazin 2 eingeführten Buchdecken 3 entsteht. Im Ausführungsbeispiel (Figuren 2 bis 4) ist das Abnahmeelement 5 als ein Gleitblech ausgeführt.

Entsprechend Figur 2 befindet sich das Abnahmeelement 5 zwischen den beiden Magazinbegrenzungen 13, 13' in einer Ruhestellung und ist dabei im Magazinboden 12 versenkt. Bis zur Ebene des Magazinbodens 12 ist für eine in das Buchdeckenmagazin 2 eingeführte Buchdecke 3 eine relativ grosse Fallhöhe 22 zurückzulegen, wobei es zum dargestellten Aufstellen der Buchdecke 3 und damit letztlich zu einer Blockade des Buchdeckenmagazins 2 kommen kann. Besonders vorteilhaft ist das Abnahmeelement 5 daher als ein Gleitblech ausgeführt, sodass die Buchdecke 3 nicht in der in Figur 2 dargestellten Position verharrt, sondern entlang des Gleitblechs gegen die stromabwärtige Magazinbegrenzung 13' gleitet. Dazu kann das Abnahmeelement 5 mit einer entsprechenden, beispielsweise aus einem Kunststoff gebildeten Gleitschicht versehen sein. Das Gleiten der Buchdecke 3 wird durch ein mit einer Hubeinrichtung 23 oder dem Abnahmeelement 5 verbundenes Vibrationselement 24 unterstützt. Schliesslich ist das Abnahmeelement 5 über die Hubeinrichtung 23 mit einem Antrieb 25 verbunden.

Figur 3 zeigt das Abnahmeelement 5 in einer angehobenen Arbeitsstellung, wodurch eine reduzierte Fallhöhe 22' erreicht und das zuvor beschriebene Aufstellen der jeweiligen Buchdecke 3 vermieden wird.

In Figur 4 ist quer zur Transportrichtung 7 gesehen eine mittige Anordnung des Abnahmeelements 5 im Buchdeckenmagazin 2 und eine die vertikale Verstellbarkeit des Abnahmeelements 5 erlaubende, entsprechend ausgebildete Ausnehmung 26 im Magazinboden 12 erkennbar. Natürlich kann statt der Ausnehmung 26 auch ein an entsprechender Stelle geteilter Magazinboden verwendet werden.

Vorteilhaft wird das Abnahmeelement 5 bereits vor dem Zuführen von ein gegenüber dem vorherigen Auftrag abweichendes Format aufweisenden Buchdecken 3 eines neuen Auftrags zum Buchdeckenmagazin 2 in dieses eingeführt und nach dem Zuführen zumindest einer Buchdecke 3 wieder aus dem Buchdeckenmagazin 2 entfernt. Sowohl das Einführen als auch das Entfernen des Abnahmeelements 5 erfolgt im Wesentlichen vertikal oder im Wesentlichen horizontal. Zur Erzeugung einer Rüttelbewegung des Abnahmeelements 5 ist der jeweilige Antrieb 25 intermittierend ansteuerbar ausgebildet.

## Patentansprüche

1. Vorrichtung zum automatischen Beschicken eines Buchdeckenmagazins (2) einer Buchfertigungsstraße, mit einer stromauf des Buchdeckenmagazins (2) angeordneten, Buchdecken (3) in einer Transportrichtung (7) zum Buchdeckenmagazin (2) transportierenden Zuführeinrichtung (4) und mit einer Vereinzelungseinrichtung (15) für im Buchdeckenmagazin (2) befindliche Buchdecken (3), wobei das Buchdeckenmagazin (2) einen dieses nach unten begrenzenden, eine im Wesentlichen horizontale Ebene ausbildenden Magazinboden (12) zum Stapeln der Buchdecken (3) aufweist, wobei ein eine weitere im Wesentlichen horizontale Ebene bildendes Abnahmeelement (5) in einem Bereich zwischen der Zuführeinrichtung (4) und dem Magazinboden (12) in das Buchdeckenmagazin (2) einführbar ist, **dadurch gekennzeichnet, dass** das Abnahmeelement (5) bei mit Buchdecken (3) befülltem Buchdeckenmagazin (2) zumindest auf gleicher Höhe mit dem Magazinboden (12) oder unterhalb des Magazinbodens (12) angeordnet ist.

2. Vorrichtung nach Anspruch 1, **dadurch gekennzeichnet, dass** der Magazinboden (12) zumindest eine Ausnehmung (26) aufweist, in der ein im Wesentlichen horizontal ausgerichtetes Abnahmeelement (5), im Wesentlichen parallel zur Ebene des Magazinbodens (12) vertikal verstellbar angeordnet ist.

3. Vorrichtung nach Anspruch 1 oder 2, **dadurch gekennzeichnet, dass** das Abnahmeelement (5) von oben und quer zur Transportrichtung (7) gesehen mittig im Buchdeckenmagazin (2) angeordnet ist.

4. Vorrichtung nach einem der Ansprüche 1 bis 3, **dadurch gekennzeichnet, dass** das Abnahmeelement (5) im Buchdeckenmagazin (2) mittels einer Hubeinrichtung (23) auf ein vorbestimmtes Niveau anhebbar ist.

5. Vorrichtung nach Anspruch 4, **dadurch gekennzeichnet, dass** das Abnahmeelement (5) steckbar an der Hubeinrichtung (23) befestigt ist.

6. Vorrichtung nach einem der Ansprüche 1 bis 5, **dadurch gekennzeichnet, dass** ein Antrieb (25) des Abnahmeelements (5) intermittierend ansteuerbar ist, um eine Art Rüttelbewegung zu erzeugen.

7. Vorrichtung nach einem der Ansprüche 1 bis 5, **dadurch gekennzeichnet, dass** das Abnahmeelement (5) mit einem Vibrationselement (24) verbunden ist.

8. Buchfertigungsstraße mit einer Vorrichtung (1) nach einem der Ansprüche 1 bis 7.

9. Verfahren zum automatischen Beschicken eines Buchdeckenmagazins (2) einer Buchfertigungsstraße, mit einer stromauf des Buchdeckenmagazins (2) angeordneten, Buchdecken (3) in einer Transportrichtung (7) zum Buchdeckenmagazin (2) transportierenden Zuführeinrichtung (4) und mit einer Vereinzelungseinrichtung (15) für im Buchdeckenmagazin (2) befindliche Buchdecken (3), wobei das Buchdeckenmagazin (2) einen dieses nach unten begrenzenden, eine im Wesentlichen horizontale Ebene ausbildend Magazinboden (12) zum Stapeln der Buchdecken (3) aufweist, wobei ein eine weitere im Wesentlichen horizontale Ebene bildendes Abnahmeelement (5) in einem Bereich zwischen der Zuführeinrichtung (4) und dem Magazinboden (12) in das Buchdeckenmagazin (2) eingeführt wird, **dadurch gekennzeichnet, dass** das Abnahmeelement (5) bei mit Buchdecken (3) befülltem Buchdeckenmagazin (2) zumindest auf gleiche Höhe mit dem Magazinboden (12) oder unterhalb des Magazinbodens (12) abgesenkt wird.

10. Verfahren nach Anspruch 9, **dadurch gekennzeichnet, dass** das Einführen des Abnahmeelements (5) in das Buchdeckenmagazin (2) vor dem Zuführen von Buchdecken (3) zum Buchdeckenmagazin (2) erfolgt.

11. Verfahren nach Anspruch 9 oder 10, **dadurch gekennzeichnet, dass** das Abnahmeelement (5) nach dem Zuführen zumindest einer Buchdecke (3) wieder aus dem Buchdeckenmagazin (2) entfernt wird.

12. Verfahren nach einem der Ansprüche 9 bis 11, **dadurch gekennzeichnet, dass** das Abnahmeelement (5) im Wesentlichen vertikal in das Buchdeckenmagazin (2) eingeführt und im Wesentlichen vertikal aus dem Buchdeckenmagazin (2) entfernt wird.

13. Verfahren nach einem der Ansprüche 9 bis 12, **dadurch gekennzeichnet, dass** das Abnahmeelement (5) im in das Buchdeckenmagazin (2) eingeführten Zustand vibriert wird.

## Claims

1. Apparatus for automatic loading of a book cover magazine (2) of a book production line, with a feed device (4), arranged upstream of the book cover magazine (2), transporting book covers (3) in a transport direction (7) to the book cover magazine (2), and with a separating device (15) for book covers (3) present in the book cover magazine (2), wherein the book cover magazine (2) has a magazine bottom (12) for stacking book covers (3), bounding the book cover magazine (2) underneath and forming a substantially horizontal plane, and wherein a pick-off element (5) forming a further substantially horizontal plane is insertable into the book cover magazine (2) in a region between the feed device (4) and the magazine bottom (12), **characterized in that** the pick-off element (5) is located at or below the level of the magazine bottom (12) when the book cover magazine (2) is filled with book covers (3).

2. Apparatus according to Claim 1, **characterized in that** the magazine bottom (12) has at least one recess (26) in which a substantially horizontally orientated pick-off element (5) is arranged so as to be vertically positionable substantially parallel with the plane of the magazine bottom (12).

3. Apparatus according to Claim 1 or Claim 2, **characterized in that** the pick-off element (5) is arranged centrally in the book cover magazine (2) as viewed from above and at right angles to the transport direction (7).

4. Apparatus according to any one of Claims 1 to 3, **characterized in that** the pick-off element (5) can be raised to a predetermined level in the book cover magazine (2) by means of a lifting device (23).

5. Apparatus according to Claim 4, **characterized in that** the pick-off element (5) is mounted insertably on the lifting device (23).

6. Apparatus according to any one of Claims 1 to 5, **characterized in that** a drive (25) of the pick-off element (5) is intermittently operable so as to generate a kind of jogging motion.

7. Apparatus according to any one of Claims 1 to 5, **characterized in that** the pick-off element (5) is connected to a vibration element (24).

8. Book production line with an apparatus (1) according to any one of Claims 1 to 7.

9. Method for automatic loading of a book cover magazine (2) of a book production line, with a feed device (4), arranged upstream of the book cover magazine (2), transporting book covers (3) in a transport direction (7) to the book cover magazine (2), and with a separating device (15) for book covers (3) present in the book cover magazine (2), wherein the book cover magazine (2) has a magazine bottom (12) for stacking book covers (3), bounding the book cover magazine (2) underneath and forming a substantially horizontal plane, and wherein a pick-off element (5) forming a further substantially horizontal plane is insertable into the book cover magazine (2) in a region between the feed device (4) and the magazine bottom (12), **characterized in that** the pick-off element (5) is lowered to, or below, the level of the magazine bottom (12) when the book cover magazine (2) is filled with book covers (3).

10. Method according to Claim 9, **characterized in that** insertion of the pick-off element (5) into the book cover magazine (2) is effected before book covers (3) are fed to the book cover magazine (2).

11. Method according to Claim 9 or Claim 10, **characterized in that** the pick-off element (5) is withdrawn again from the book cover magazine (2) after at least one book cover (3) is fed.

12. Method according to any one of Claims 9 to 11, **characterized in that** the pick-off element (5) is inserted substantially vertically into the book cover magazine (2) and withdrawn substantially vertically from the book cover magazine (2).

13. Method according to any one of Claims 9 to 12, **characterized in that** the pick-off element (5) is vibrated during its insertion into the book cover magazine (2).

## Revendications

1. Dispositif d'alimentation automatique d'un magasin (2) de couvertures de livres d'une chaîne de fabrication de livres, comprenant un système d'amenée (4) installé en amont dudit magasin (2) de couvertures de livres et transportant des couvertures de livres (3) vers ledit magasin (2), dans une direction de transport (7) ; et un système de dissociation (15) dédié à des couvertures de livres (3) situées dans ledit magasin (2), ledit magasin (2) présentant un fond (12) qui délimite ce dernier vers le bas et matérialise un plan essentiellement horizontal, en vue de l'empilement desdites couvertures de livres (3), sachant qu'un élément de prélèvement (5), formant un plan additionnel essentiellement horizontal, peut être introduit dans le magasin (2) de couvertures de livres dans une région interposée entre le système d'amenée (4) et le fond (12) dudit magasin, **caractérisé par le fait que**, lorsque le magasin (2) de couvertures de livres est empli de couvertures de livres (3), l'élément de prélèvement (5) se trouve au moins à.la même hauteur que le fond (12) dudit magasin, ou au-dessous dudit fond (12) du magasin.

2. Dispositif selon la revendication 1, **caractérisé par le fait que** le fond (12) du magasin comporte au moins un évidement (26) dans lequel un élément de prélèvement (5), orienté pour l'essentiel dans le sens horizontal, est logé avec faculté de réglage dans le sens vertical, pour l'essentiel parallèlement au plan dudit fond (12) du magasin.

3. Dispositif selon la revendication 1 ou 2, **caractérisé par le fait que** l'élément de prélèvement (5) occupe, observé par en haut et transversalement vis-à-vis de la direction de transport (7), une position centrale dans le magasin (2) de couvertures de livres.

4. Dispositif selon l'une des revendications 1 à 3, **caractérisé par le fait que** l'élément de prélèvement (5) peut être soulevé jusqu'à un niveau prédéterminé, dans le magasin (2) de couvertures de livres, au moyen d'un système de levage (23).

5. Dispositif selon la revendication 4, **caractérisé par le fait que** l'élément de prélèvement (5) est fixé de manière emboîtable au système de levage (23).

6. Dispositif selon l'une des revendications 1 à 5, **caractérisé par le fait qu'**un entraînement (25) de l'élément de prélèvement (5) peut être activé par intermittence, en vue d'engendrer un mouvement de type secousse.

7. Dispositif selon l'une des revendications 1 à 5, **caractérisé par le fait que** l'élément de prélèvement (5) est relié à un élément (24) générateur de vibrations.

8. Chaîne de fabrication de livres, équipée d'un dispositif (1) conforme à l'une des revendications 1 à 7.

9. Procédé d'alimentation automatique d'un magasin (2) de couvertures de livres d'une chaîne de fabrication de livres comprenant un système d'amenée (4) installé en amont dudit magasin (2) de couvertures de livres et transportant des couvertures de livres (3) vers ledit magasin (2), dans une direction de transport (7) ; et un système de dissociation (15) dédié à des couvertures de livres (3) situées dans ledit magasin (2), ledit magasin (2) présentant un fond (12) qui délimite ce dernier vers le bas et matérialise un plan essentiellement horizontal, en vue de l'empilement desdites couvertures de livres (3), sachant qu'un élément de prélèvement (5), formant un plan additionnel essentiellement horizontal, est introduit dans le magasin (2) de couvertures de livres dans une région interposée entre le système d'amenée (4) et le fond (12) dudit magasin, **caractérisé par le fait que**, lorsque le magasin (2) de couvertures de livres est empli de couvertures de livres (3), l'élément de prélèvement (5) est abaissé au moins jusqu'à une hauteur identique à celle du fond (12) dudit magasin, ou au-dessous dudit fond (12) du magasin.

10. Procédé selon la revendication 9, **caractérisé par le fait que** l'introduction de l'élément de prélèvement (5), dans le magasin (2) de couvertures de livres, a lieu avant la délivrance de couvertures de livres (3) audit magasin (2).

11. Procédé selon la revendication 9 ou 10, **caractérisé par le fait que** l'élément de prélèvement (5) est de nouveau enlevé du magasin (2) de couvertures de livres après la délivrance d'au moins une couverture de livre (3).

12. Procédé selon l'une des revendications 9 à 11, **caractérisé par le fait que** l'élément de prélèvement (5) est introduit dans le magasin (2) de couvertures de livres pour l'essentiel dans le sens vertical, et est enlevé dudit magasin (2) pour l'essentiel dans le sens vertical.

13. Procédé selon l'une des revendications 9 à 12, **caractérisé par le fait que** des vibrations sont imprimées à l'élément de prélèvement (5) à l'état introduit dans le magasin (2) de couvertures de livres.
